# FASCICULE DE BREVET EUROPEEN

(11) **EP 0 373 980 B1**
(45) Date de publication et mention de la délivrance du brevet: **14.04.1993**
(21) Numéro de dépôt: 89403097.2
(22) Date de dépôt: 09.11.1989
(51) Int. Cl.: B65D 47/40, B65D 47/06, B65D 23/06

(54) **Récipient verseur récupérateur**
Behälter mit Ausgiesstülle und Tropfenrückführung
Pouring container with a self-draining feature

(30) Priorité: 14.12.1988 FR 8816462
(43) Date de publication de la demande: 20.06.1990
(73) Titulaire: L'OREAL, 75008 Paris (FR)
(72) Inventeur: Goncalves, Antonin, F-95160 Montmorency (FR)
(74) Mandataire: Michardière, Bernard

(56) Documents cités:
- EP-A- 0 109 704
- BE-A- 663 671
- FR-A- 1 539 317

## Description

La présente invention est relative à un récipient verseur récupérateur destiné à distribuer des produits d'une certaine viscosité, comme par exemple des shampooings ou des produits pour le bain.

De tels produits posent souvent des problèmes de propreté. Ces produits sont, en effet, versés en basculant les flacons qui les contiennent. Le débit en est arrêté en redressant ces flacons, mais, à cause de leur viscosité, il en subsiste toujours un fil qui coule et sèche sur les parois extérieures des flacons.

Il a déjà été proposé, notamment dans EP-A-0 109 704, un récipient verseur récupérateur, destiné à recevoir un produit liquide, comportant un tube de sortie dont l'extrémité libre est conformée pour constituer un bec verseur, ledit tube de sortie étant entouré d'un manchon constituant le goulot du récipient et relié au manchon par une surface oblique par rapport à l'axe du tube de sortie, présentant, lorsque l'axe du tube de sortie est vertical, un point bas situé à l'opposé du bec verseur par rapport à l'axe du tube de sortie et au voisinage duquel est ménagé un orifice.

Une fois le flacon redressé et le débit interrompu par les bords du bec verseur, le fil de produit rejoint la surface récupératrice. Celle-ci, de par sa forme, le renvoie à l'intérieur du flacon. Ceci permet d'éviter que du produit ne coule le long des parois extérieures du flacon.

Un récipient verseur tel que décrit dans EP-A-0 109 704 présente des inconvénients. D'une part, le bec verseur est ménagé sur toute la périphérie du tube de sortie, ce qui oblige à prévoir une indexation de l'orifice prévu au point bas de la surface oblique, pendant l'opération de versement, ladite indexation étant ici obtenue en ménageant une poignée sur le récipient positionnée en conséquence. D'autre part, la paroi externe du tube de sortie est entièrement lisse et les produits risquent de s'écouler sur cette paroi dans n'importe quel sens, de suivre un chemin relativement long avant d'atteindre la surface oblique, et donc de sécher, notamment lorsqu'ils ont une certaine viscosité.

La présente invention propose un dispositif permettant notamment de pallier à de tels inconvénients.

La présente invention a donc pour objet un récipient verseur récupérateur, destiné à recevoir un produit liquide, comportant un tube de sortie dont l'extrémité libre est conformée pour constituer un bec verseur, ledit tube de sortie étant entouré d'un manchon constituant le goulot du récipient et relié audit manchon par une surface oblique par rapport à l'axe du tube de sortie, présentant, lorsque l'axe du tube de sortie est vertical, un point bas situé à l'opposé du bec verseur par rapport à l'axe du tube de sortie et au voisinage duquel est ménagé un orifice, caractérisé par le fait que le bec verseur est conformé sur une fraction de la périphérie de l'extrémité libre du tube de sortie comprise dans un dièdre dont l'arête est l'axe du tube de sortie et dont l'angle est inférieur à 180°, le point bas de la surface récupératrice étant dans le dièdre opposé à celui qui contient le bec verseur et que le tube de sortie porte, sur la partie de sa paroi extérieure comprise dans le dièdre délimitant le bec verseur, des ailettes sensiblement parallèles à son axe.

Avantageusement, les ailettes sont radiales ; elles sont disposées juste en-dessous du bec verseur ; elles sont terminées dans leur partie supérieure proche du bec verseur, par un bord oblique par rapport à l'axe du tube de sortie ; l'ensemble des ailettes comprend des ailettes longues et des ailettes courtes, une ailette courte étant intercalée entre deux ailettes longues adjacentes.

Avantageusement, le tube de sortie, dans sa zone de contact avec la surface récupératrice du manchon, est bordé par un bourrelet d'étanchéité qui s'appuie sur ladite surface.

De préférence, la surface récupératrice est entièrement disposée au-dessous de la bordure du manchon la plus voisine de l'extrémité libre du tube de sortie.

De préférence, le tube de sortie est délimité, dans la zone de son extrémité libre où n'est pas ménagé le bec verseur, par un plan oblique par rapport à son axe.

Avantageusement, le tube de sortie et le manchon sont des cylindres coaxiaux de section droite circulaire, la fixation du tube de sortie sur le manchon s'effectuant par encliquetage de l'extrémité du tube de sortie qui est opposée à son extrémité libre, dans un fourreau pratiqué dans la zone centrale de la surface récupératrice.

De préférence, le point bas de la surface récupératrice est dans le plan de symétrie du dièdre qui contient le bec verseur ; l'orifice, ménagé au point bas de la surface récupératrice est prolongé vers l'intérieur du récipient par un conduit évacuateur.

Pour mieux faire comprendre l'objet de l'invention, on va décrire maintenant, à titre purement illustratif et non limitatif, un mode de réalisation représenté sur le dessin annexé.

Sur ce dessin :
- la figure 1 est une vue en coupe, selon la ligne I-I de la figure 2, d'un tube de sortie et du manchon dans lequel il est encliqueté, selon un premier mode de réalisation de l'invention ;
- la figure 2 est une vue de dessus du même tube de sortie et du même manchon dans lequel il est encliqueté ;
- la figure 3 est une vue selon la ligne III-III de la figure 2 ;
- la figure 4 est une vue en coupe, selon la ligne IV-IV de la figure 6, d'un tube de sortie et du manchon dans lequel il est encliqueté, selon un deuxième mode de réalisation de l'invention ;
- la figure 5 est une vue selon la ligne V-V de la figure 6 ;
- la figure 6, enfin, est une vue de dessus du même tube de sortie et du même manchon dans lequel il est encliqueté.

En se référant aux figures 1 à 3, on voit que le récipient verseur récupérateur comporte un tube de sortie 1, relié à un manchon 2 par l'intermédiaire d'une surface récupératrice plane 3. Le tube de sortie 1 et le manchon 2 sont formés par exemple, par deux cylindres coaxiaux de section droite circulaire. La surface plane 3 est oblique par rapport à l'axe de ces deux cylindres coaxiaux 1 et 2. Cette surface 3 présente, lorsque l'axe du tube est vertical, un point bas au voisinage duquel est ménagé un orifice 4 de section inférieure à celle du tube de sortie 1. Cet orifice 4 est prolongé vers l'intérieur du récipient par un conduit évacuateur cylindrique 5.

Le tube de sortie 1, est emboîté à une de ses extrémités à l'intérieur d'un fourreau cylindrique 12, de section droite circulaire et dont les parois sont dirigées de la surface récupératrice 3 vers l'intérieur du récipient. Le fourreau 12 a un même axe que le tube de sortie 1 et un diamètre intérieur égal au diamètre extérieur du tube de sortie 1. Il comporte, à son extrémité la plus éloignée de la surface 3, une saillie annulaire intérieure 13, destinée à recevoir un évidement annulaire intérieur ménagé sur la surface extérieure du tube de sortie 1, vers son bord extrême à l'intérieur du récipient. Le tube de sortie 1 est donc solidarisé du fourreau 12 par encliquetage. L'extrémité libre du tube de sortie 1 est conformée pour constituer un bec verseur 6 sur une fraction de sa périphérie comprise dans un dièdre dont l'arête 6a est l'axe du tube de sortie 1 et dont l'angle α est inférieur à 180°. L'orifice 4 au voisinage du point bas de la surface récupératrice 3 est situé dans le dièdre opposé à celui qui contient le bec verseur 6, dans son plan de symétrie.

On voit sur les figures 1 et 3 que le tube de sortie 1 porte sur sa paroi extérieure, comprise dans le dièdre délimitant le bec verseur 6, des ailettes ou lamelles courtes 7 et des ailettes ou lamelles longues 8 radiales et sensiblement parallèles à l'axe du tube de sortie 1. Chaque ailette courte 7 est intercalée entre deux ailettes longues 8 adjacentes. Ces ailettes 7 et 8 sont disposées juste en dessous du bec verseur 6 et sont terminées dans leur partie supérieure proche du bec verseur 6 par un bord 9 oblique par rapport à l'axe du tube de sortie 1. Cette série d'ailettes verticales réalise un coupe-goutte très efficace pour les produits dits "filants".

Le fonctionnement d'un tel bec verseur est le suivant. En inclinant convenablement le récipient, on verse le liquide contenu dans le récipient par l'intermédiaire du tube de sortie 1. Le liquide coule du bec verseur 6, au-dessus des bords obliques des ailettes 7 et 8. Lorsque l'on redresse le récipient, l'extrémité du bec verseur 6 arrête le débit du liquide, mais laisse passer un fil de produit. Le fil de produit qui reste est coupé, canalisé par les ailettes 7 et 8, puis il tombe sur la surface 3. La pente de cette surface 3 entraîne alors le produit jusqu'à l'orifice 4 où il retombe dans le flacon par le conduit évacuateur 5.

Il est aussi à noter que la surface récupératrice 3 est entièrement disposée au-dessous de l'extrémité du manchon 2 la plus voisine de l'extrémité libre du tube de sortie 1, le manchon 2 étant prolongé au-delà de la surface 3 et du côté opposé au récipient par une bordure 10. De plus, la zone de contact du tube de sortie 1 avec la surface récupératrice 3 est bordée par un bourrelet d'étanchéité 11 de forme annulaire qui s'appuie sur la surface plane 3 et qui lui est parallèle. Enfin, la zone de l'extrémité du tube de sortie 1 où n'est pas ménagé le bec verseur 6 est délimitée par un plan oblique par rapport à l'axe du tube de sortie.

Sur les figures 4 à 6 est représenté un deuxième mode de réalisation possible. Pour les éléments déjà décrits pour la réalisation des figures 1 à 3, on a utilisé les mêmes numéros de référence augmentés de 100, sans que leur description soit reprise.

Dans cette réalisation particulière, la surface récupératrice plane 103 est reliée au manchon 102 par l'intermédiaire de la bordure 110 qui la prolonge cylindriquement parallèlement au tube de sortie 101. Cette bordure 110 est terminée à son extrémité par un rebord 150 ayant une section droite sensiblement en forme de U retourné, disposé vers l'extérieur de la surface récupératrice 103. Ce rebord 150 ceinture et coiffe le manchon 102. Sur la face interne du bord externe de ce rebord 150 se trouve une protubérance interne d'encliquetage 151 ménagée vers son extrémité sur tout le pourtour de ladite extrémité. L'extrémité du manchon 102 opposée au fond du récipient comporte un becquet annulaire 152 de forme triangulaire sur lequel vient s'encliqueter le rebord 150. En position encliquetée, l'extrémité du rebord 150 se retrouve bloquée sur le becquet triangulaire 152 par la protubérance interne d'encliquetage 151. La partie du manchon 102 située entre le flacon et le rebord 150 forme un cylindre de diamètre extérieur légèrement supérieur au plus grand diamètre extérieur du rebord 150. Cette partie du manchon 102 comporte de plus extérieurement une spire de vissage 157 en hélice sur laquelle peut venir se visser un capuchon associé au récipient.

Le tube de sortie 101 porte sur sa paroi extérieure comprise dans le dièdre délimitant le bec verseur 106 des ailettes longues radiales 153, sensiblement parallèles à l'axe du tube de sortie 101. Ces ailettes 153 sont disposées juste en dessous du bec verseur 106. Elles ont la forme d'un trapèze dont les bases sont parallèles à l'axe du tube de sortie 101, la grande base étant accolée audit tube de sortie 101. Un côté non parallèle 154 de ce trapèze prolonge le bec verseur 6. L'autre côté non parallèle 155 est plus grand que le côté 154, la base la plus petite 156 ayant sensiblement une longueur égale au tiers de la longueur du côté non parallèle le plus petit 154.

Les parois du fourreau 112 sont dirigées de la surface 3 vers à la fois l'intérieur et l'extérieur du récipient. Son extrémité dirigée vers l'intérieur du récipient est limitée par un plan, orthogonal à l'axe du tube de sortie 101 et passant par le point d'intersection entre la surface 103 et le fourreau 112 qui est le plus bas lorsque l'axe du tube de sortie 101 est vertical. Un petit évidement est ménagé sur le rebord extérieur du fourreau 112. Cet évidement est situé dans le plan de symétrie, du côté de l'orifice 104, et est destiné à recevoir l'extrémité d'une saillie radiale 158 dont est munie la surface extérieure du tube de sortie 101, dans le plan de symétrie de celui-ci, du côté opposé au bec verseur 106. L'extrémité libre du tube de sortie 101 est coupée par un plan oblique par rapport à l'axe du tube, dont le point le plus haut lorsque le tube de sortie 101 est vertical se trouve sur le bec verseur 106, dans son plan de symétrie.

## Revendications

1. Récipient verseur récupérateur, destiné à recevoir un produit liquide et comportant un tube de sortie (1, 101) dont l'extrémité libre est conformée pour constituer un bec verseur (6, 106), ledit tube de sortie (1, 101) étant entouré d'un manchon (2, 102) constituant le goulot du récipient et relié audit manchon (2, 102) par une surface (3, 103) oblique par rapport à l'axe du tube de sortie (1, 101), présentant, lorsque l'axe du tube de sortie (1, 101) est vertical, un point bas situé à l'opposé du bec verseur (6, 106) par rapport à l'axe du tube de sortie (1, 101) et au voisinage duquel est ménagé un orifice (4, 104), caractérisé par le fait que le bec verseur (6, 106) est conformé sur une fraction de la périphérie de l'extrémité libre du tube de sortie (1, 101) comprise dans dièdre dont l'arête (6a, 106a) est l'axe du tube de sortie (1, 101) et dont l'angle (α) est inférieur à 180°, le point bas de la surface récupératrice (3, 103) étant dans le dièdre opposé à celui qui contient le bec verseur (6, 106) et que le tube de sortie (1, 101) porte, sur la partie de sa paroi extérieure comprise dans le dièdre délimitant le bec verseur (6, 106), des ailettes (7, 8 ; 153) sensiblement parallèles à son axe.

2. Récipient verseur récupérateur, selon la revendication 1, caractérisé par le fait que les ailettes (7, 8 ; 153) sont radiales.

3. Récipient verseur récupérateur, selon l'une des revendications 1 ou 2, caractérisé par le fait que les ailettes (7, 8 ; 153) sont disposées juste en-dessous du bec verseur (6).

4. Récipient verseur récupérateur, selon l'une des revendications 1 à 3, caractérisé par le fait que les ailettes (7, 8 ; 153) sont terminées, dans leur partie supérieure proche du bec verseur, par un bord (9 ; 154) oblique par rapport à l'axe du tube de sortie (1, 101).

5. Récipient verseur récupérateur, selon l'une des revendications 1 à 4, caractérisé par le fait que, la surface récupératrice (3,103) est entièrement disposée au-dessous de l'extrémité du manchon (2,102) la plus voisine de l'extrémité libre du tube de sortie (1,101).

6. Récipient verseur récupérateur, selon l'une des revendications 1 à 5, caractérisé par le fait que, le tube de sortie (1,101), est délimité, dans la zone de son extrémité libre où n'est pas ménagé le bec verseur (6,106), par un plan oblique par rapport à son axe.

7. Récipient verseur récupérateur, selon l'une des revendications 1 à 6, caractérisé par le fait que, le tube de sortie (1,101) et le manchon (2,102) sont deux cylindres coaxiaux de section droite circulaire.

8. Récipient verseur récupérateur, selon l'une des revendications 1 à 7, caractérisé par le fait que, le point bas de la surface récupératrice (3,103) est dans le plan de symétrie du dièdre qui contient le bec verseur (6,106).

9. Récipient verseur récupérateur, selon l'une des revendications 1 à 8, caractérisé par le fait que, l'orifice (4,104) ménagé au point bas de la surface récupératrice (3,103), est prolongé vers l'intérieur du récipient par un conduit évacuateur (5,105).

10. Récipient verseur récupérateur, selon l'une des revendications 1 à 9, caractérisé par le fait que, la fixation du tube de sortie (1,101) sur le manchon (2,102) s'effectue par encliquetage de l'extrémité du tube de sortie (1,101) qui est opposée à son extrémité libre dans un fourreau (12,112) pratiqué dans la zone centrale de la surface récupératrice (3,103).

11. Récipient verseur récupérateur, selon l'une des revendications 1 à 10, caractérisé par le fait que, le tube de sortie (1), dans sa zone de contact avec la surface récupératrice (3) est bordé par un bourrelet d'étanchéité (11) qui s'appuie sur ladite surface (3).

12. Récipient verseur récupérateur, selon l'une des revendications 1 à 11, caractérisé par le fait que, l'ensemble des ailettes (7,8) comprend des ailettes courtes (7) et des ailettes longues (8), une ailette courte (7) étant intercalée entre deux ailettes longues (8) adjacentes.

13. Récipient verseur récupérateur, selon l'une des revendications 1 à 11, caractérisé par le fait que les ailettes (153) ont sensiblement la forme d'un trapèze dont la base la plus grande est accolée au tube de sortie (101) et est parallèle à l'axe dudit tube de sortie (101).

## Patentansprüche

1. Behälter mit Ausgießer und Tropfenrückführung, zur Aufnahme eines Flüssigproduktes, umfassend ein Auslaßrohr (1,101), dessen freies Ende so gestaltet ist, daß es eine Tülle (6,106) bildet, wobei das Auslaßrohr (1, 101) von einer den Hals des Behälters bildenden Manschette (2,102) umgeben ist und mit der Manschette (2,102) über eine in bezug auf die Achse des Auslaßrohres (1,101) schräge Fläche (3,103) verbunden ist, die bei vertikaler Ausrichtung der Achse des Auslaßrohres (1,101) einen Tiefpunkt aufweist, der in bezug auf die Achse des Auslaßrohres (1,101) der Tülle (6,106) gegenüberliegt und in dessen Bereich eine Öffnung (4,104) ausgespart ist,
**dadurch gekennzeichnet,** daß die Tülle (6,106) auf einem Umfangsabschnitt des freien Endes des Auslaßrohres (1,101) zwischen einem Dieder ausgebildet ist, dessen Ecke (6a,106a) der Achse des Auslaßrohres (1,101) entspricht und dessen Winkel (α) kleiner als 180° ist, der Tiefpunkt der Rückführfläche (3,103) in dem Dieder angeordnet ist, der demjenigen gegenüberliegt, der die Tülle (6,106) einschließt, und daß das Auslaßrohr (1,101) auf dem Abschnitt seiner Außenwand zwischen dem die Tülle (6,106) begrenzenden Dieder, zu seiner Achse im wesentlichen parallel angeordnete Rippen (7,8; 153) trägt.

2. Behälter mit Ausgießer und Tropfenrückführung nach Anspruch 1, dadurch gekennzeichnet, daß die Rippen (7,8; 153) radial angeordnet sind.

3. Behälter mit Ausgießer und Tropfenrückführung nach einem der Ansprüche 1 oder 2, dadurch gekennzeichnet, daß die Rippen (7,8; 153) genau unterhalb der Tülle (6) angeordnet sind.

4. Behälter mit Ausgießer und Tropfenrückführung nach einem der Ansprüche 1 bis 3, dadurch gekennzeichnet, daß die Rippen (7,8; 153) in ihrem oberen der Tülle benachbarten Abschnitt in einer Kante (9; 154) enden, die in bezug auf die Achse des Auslaßrohres (1,101) schräg angeordnet ist.

5. Behälter mit Ausgießer und Tropfenrückführung nach einem der Ansprüche 1 bis 4, dadurch gekennzeichnet, daß die Rückführfläche (3,103) vollständig unterhalb desjenigen Endes der Manschette (2,102) angeordnet ist, das dem freien Ende des Auslaßrohres (1,101) näher liegt.

6. Behälter mit Ausgießer und Tropfenrückführung nach einem der Ansprüche 1 bis 5, dadurch gekennzeichnet, daß das Auslaßrohr (1,101) in demjenigen Bereich seines freien Endes, in dem die Tülle (6,106) nicht angeordnet ist, durch eine in bezug auf seine Achse schräge Ebene begrenzt ist.

7. Behälter mit Ausgießer und Tropfenrückführung nach einem der Ansprüche 1 bis 6, dadurch gekennzeichnet, daß das Auslaßrohr (1,101) und die Manschette (2,102) zwei koaxiale Zylinder mit kreisförmigem Querschnitt sind.

8. Behälter mit Ausgießer und Tropfenrückführung nach einem der Ansprüche 1 bis 7, dadurch gekennzeichnet, daß der Tiefpunkt der Rückführfläche (3,103) in der Symmetrieebene des Dieders angeordnet ist, der die Tülle (6,106) begrenzt.

9. Behälter mit Ausgießer und Tropfenrückführung nach einem der Ansprüche 1 bis 8, dadurch gekennzeichnet, daß die im Tiefpunkt der Rückführfläche (3,103) ausgesparte Öffnung (4,104) in den Behälterinnenraum durch ein Ablaufrohr (5,105) verlängert ist.

10. Behälter mit Ausgießer und Tropfenrückführung nach einem der Ansprüche 1 bis 9, dadurch gekennzeichnet, daß die Fixierung des Auslaßrohres (1,101) auf der Manschette (2,102) durch Einrasten desjenigen Endes des Auslaßrohres (1,101), das seinem freien Ende gegenüberliegt, in eine Hülse (12,112) erfolgt, welche im zentralen Bereich der Rückführfläche (3,103) ausgebildet ist.

11. Behälter mit Ausgießer und Tropfenrückführung nach einem der Ansprüche 1 bis 10, dadurch gekennzeichnet, daß das Auslaßrohr (1) in seinem Kontaktbereich mit der Rückführfläche (3) mit einem Dichtungswulst (11) eingefaßt ist, der auf die Fläche (3) drückt.

12. Behälter mit Ausgießer und Tropfenrückführung nach einem der Ansprüche 1 bis 11, dadurch gekennzeichnet, daß die Gruppe von Rippen (7,8) kurze Rippen (7) und lange Rippen (8) umfaßt, wobei eine kurze Rippe (7) zwischen zwei benachbarten langen Rippen (8) angeordnet ist.

13. Behälter mit Ausgießer und Tropfenrückführung nach einem der Ansprüche 1 bis 11, dadurch gekennzeichnet, daß die Rippen (153) im wesentlichen die Form eines Trapezes aufweisen, dessen längere Grundlinie mit dem Auslaßrohr (101) verbunden ist und parallel zur Achse des Auslaßrohres (101) angeordnet ist.

## Claims

1. Pouring container with recuperation, intended to receive a liquid product and comprising an outlet tube (1, 101) whose free end is shaped so as to constitute a pouring spout (6, 106), the said outlet tube (1, 101) being surrounded by a sleeve (2, 102) constituting the neck of the container and connected to the said sleeve (2, 102) by a surface (3, 103) which is oblique with respect to the axis of the outlet tube (1, 101) having, when the axis of the outlet tube (1, 101) is vertical, a bottom point situated opposite the pouring spout (6, 106) with respect to the axis of the outlet tube (1, 101) and in the vicinity of which an orifice (4, 104) is made, characterised in that the pouring spout (6, 106) is shaped over a fraction of the periphery of the free end of the outlet tube (1, 101) lying in a dihedron whose ridge (6a, 106a) is the axis of the outlet tube (1, 101) and whose angle (α) is less than 180°, the bottom point of the recuperation surface (3, 103) being in the dihedron opposite that which contains the pouring spout (6, 106) and in that the outlet tube (1, 101) carries, on the part of its outer wall lying inside the dihedron delimiting the pouring spout (6, 106), fins (7, 8; 153) substantially parallel to its axis.

2. Pouring container with recuperation, according to Claim 1, characterised in that the fins (7, 8; 153) are radial.

3. Pouring container with recuperation, according to one of Claims 1 or 2, characterised in that the fins (7, 8; 153) are arranged just below the pouring spout (6).

4. Pouring container with recuperation, according to one of Claims 1 to 3, characterised in that the fins (7, 8; 153) end, in their upper part close to the pouring spout, by an edge (9; 154) which is oblique with respect to the axis of the outlet tube (1, 101).

5. Pouring container with recuperation, according to one of Claims 1 to 4, characterised in that the recuperation surface (3, 103) is entirely arranged below the end of the sleeve (2, 102) closer to the free end of the outlet tube (1, 101).

6. Pouring container with recuperation, according to one of Claims 1 to 5, characterised in that the outlet tube (1, 101) is delimited, in the zone of its free end where the pouring spout (6, 106) is not made, by a plane which is oblique with respect to its axis.

7. Pouring container with recuperation, according to one of Claims 1 to 6, characterised in that the outlet tube (1, 101) and the sleeve (2, 102) are two coaxial cylinders of circular straight section.

8. Pouring container with recuperation, according to one of Claims 1 to 7, characterised in that the bottom point of the recuperation surface (3, 103) is in the plane of symmetry of the dihedron which contains the pouring spout (6, 106).

9. Pouring container with recuperation, according to one of Claims 1 to 8, characterised in that the orifice (4, 104) made at the bottom point of the recuperation surface (3, 103) is extended towards the inside of the container by an evacuation duct (5, 105).

10. Pouring container with recuperation, according to one of Claims 1 to 9, characterised in that the fastening of the outlet tube (1, 101) to the sleeve opening (2, 102) takes place by clipping the end of the outlet tube (1, 101) which is opposite its free end into a sheath (12, 112) made in the central zone of the recuperation surface (3, 103).

11. Pouring container with recuperation, according to one of Claims 1 to 10, characterised in that the outlet tube (1) in its contact zone with the recuperation surface (3) is bordered by a sealing bead (11) which presses on the said surface (3).

12. Pouring container with recuperation, according to one of Claims 1 to 11, characterised in that the set of fins (7, 8) comprises short fins (7) and long fins (8), one short fin (7) being interposed between two adjacent long fins (8).

13. Pouring container with recuperation, according to one of Claims 1 to 11, characterised in that the fins (153) have substantially the shape of a trapezium whose larger base is joined to the outlet tube (101) and is parallel to the axis of the said outlet tube (101).
